# EUROPÄISCHE PATENTANMELDUNG

(11) **EP 4 657 665 A1**
(43) Veröffentlichungstag der Anmeldung: **03.12.2025**
(21) Anmeldenummer: 25178833.7
(22) Anmeldetag: 26.05.2025
(51) Int. Cl.: H01R 4/48

(54) **ANSCHLUSSKLEMME ZUM ANSCHLIESSEN EINER ELEKTRISCHEN LEITUNG**

(30) Priorität: 28.05.2024 DE 102024114956
(71) Anmelder: Phoenix Contact GmbH & Co KG, 32825 Blomberg (DE)
(72) Erfinder: BERGHAHN, Kevin, 32825 Blomberg (DE)

(57) **Zusammenfassung**

Eine Anschlussklemme (1) umfasst ein Gehäuse (10), das eine Stecköffnung (100) aufweist, in die die elektrische Leitung (2) zum Anschließen an die Anschlussklemme (1) einsteckbar ist. An dem Gehäuse (10) ist ein Kontaktelement (11) zum elektrischen Kontaktieren mit der elektrischen Leitung (2) angeordnet. Ein Betätigungselement (14) ist zum Verstellen eines Klemmschenkels (120) eines Federelements (12) relativ zu dem Gehäuse (10) bewegbar. Ein relativ zu dem Gehäuse (10) verstellbares Auslöseelement (13) weist einen Auslöseabschnitt (130) auf. Der Klemmschenkel (120) ist in der Freigabestellung mit dem Auslöseelement (13) verrastet. Der Auslöseabschnitt (130) nimmt, wenn das Auslöseelement (13) mit dem Klemmschenkel (120) verrastet ist, eine Raststellung relativ zu dem Gehäuse (10) ein. Das Auslöseelement (13) weist ein Rückstellelement (134) auf. Das Betätigungselement (14) ist ausgebildet, auf das Rückstellelement (134) einzuwirken, um das Auslöseelement (13) in Richtung der Raststellung vorzuspannen, wenn das Betätigungselement (14) zum Überführen des Klemmschenkels (120) in die Freigabestellung betätigt wird.

## Beschreibung

Die Erfindung betrifft eine Anschlussklemme zum Anschließen einer elektrischen Leitung nach dem Oberbegriff des Anspruchs 1.

Eine derartige Anschlussklemme umfasst ein Gehäuse, das eine Stecköffnung aufweist, in die die elektrische Leitung zum Anschließen an die Anschlussklemme eingesteckt werden kann. An dem Gehäuse ist ein Kontaktelement zum elektrischen Kontaktieren mit der elektrischen Leitung angeordnet. Ein Federelement weist einen Klemmschenkel auf, der ausgebildet ist, auf die elektrische Leitung einzuwirken, um die elektrische Leitung in Kontakt mit dem Kontaktelement zu bringen, wenn die elektrische Leitung in die Stecköffnung eingesteckt ist. Ein Betätigungselement ist zum Verstellen des Klemmschenkels relativ zu dem Gehäuse bewegbar. Das Betätigungselement kann hierzu zum Beispiel werkzeuglos oder unter Verwendung eines Werkzeugs aus einer nicht betätigten Stellung in eine betätigte Stellung verstellt werden, um den Klemmschenkel zum Beispiel zum erleichterten Einstecken der elektrischen Leitung in die Stecköffnung oder zum Entnehmen der elektrischen Leitung aus der Stecköffnung in eine Freigabestellung relativ zu dem Gehäuse zu verstellen.

Eine solche Anschlussklemme verwirklicht durch Verwendung des Federelements einen Federkraftanschluss, bei dem die elektrische Leitung in angeschlossener Stellung mit dem Kontaktelement unter elastischer Federwirkung des Federelements verklemmt und somit elektrisch an das Kontaktelement angeschlossen ist.

Die Anschlussklemme umfasst ein relativ zu dem Gehäuse verstellbares Auslöseelement, das einen Auslöseabschnitt aufweist. Der Klemmschenkel ist ausgebildet, in der Freigabestellung mit dem Auslöseelement zu verrasten, sodass der Klemmschenkel in der Freigabestellung gehalten ist. Wenn das Auslöseelement mit dem Klemmschenkel verrastet ist, nimmt der Auslöseabschnitt eine Raststellung relativ zu dem Gehäuse ein. Durch Zusammenwirken mit der elektrischen Leitung bei Einstecken der elektrischen Leitung in die Stecköffnung ist der Auslöseabschnitt aus der Raststellung heraus bewegbar, um den Klemmschenkel aus der Freigabestellung zu lösen

Bei einer aus der DE 10 2019 127 464 B3 bekannten Anschlussklemme ist ein Federelement in Form einer Zugfeder vorgesehen, die eine angeschlossene elektrische Leitung durch elastische Federwirkung in Anlage mit einem zugeordneten Kontaktelement zieht und somit eine klemmende Verbindung zwischen der elektrischen Leitung und dem Kontaktelement herstellt. Die elektrische Leitung wird hierzu bei Ansetzen durch eine Öffnung in dem Klemmschenkel hindurchgeschoben und in angeschlossener Stellung zwischen dem Klemmschenkel und dem Kontaktelement verklemmt.

Bei der Anschlussklemme der DE 10 2019 127 464 B3 ist eine Rasteinrichtung vorgesehen, über die der Klemmschenkel in einer Freigabestellung relativ zu dem Gehäuse verrastet ist. Bei Einstecken der elektrischen Leitung wird die Rasteinrichtung ausgelöst und somit die Verrastung aufgehoben, sodass der Klemmschenkel aus der Freigabestellung verstellt wird und dadurch die elektrische Leitung mit dem Kontaktelement verklemmt. Um den Klemmschenkel in die Freigabestellung zu überführen, insbesondere um ein Ansetzen der elektrischen Leitung zu ermöglichen oder eine angeschlossene elektrische Leitung von der Anschlussklemme zu lösen, kann ein Werkzeug, zum Beispiel ein Schraubendreher, an die Anschlussklemme angesetzt und dadurch eine Kraft auf den Klemmschenkel ausgeübt werden.

Während bei der DE 10 2019 127 464 B3 ein Verstellen des Klemmschenkels unmittelbar durch ein Werkzeug erfolgt, ist bei aus der DE 10 2019 135 203 A1 und der DE 10 2020 104 140 A1 bekannten Anschlussklemmen jeweils ein Betätigungselement in Form eines sogenannten Drückers (Pushers) vorgesehen, der in das Gehäuse der Anschlussklemme eingedrückt werden kann, um auf diese Weise auf den Klemmschenkel einzuwirken und den Klemmschenkel in seine Freigabestellung zu überführen. Das Betätigungselement ist jeweils über eine Spannfeder in Form einer Druckfeder gegenüber dem Gehäuse der Anschlussklemme federvorgespannt. Bei der aus der DE 10 2019 135 203 A1 bekannten Anschlussklemme ist hierbei an dem Betätigungselement eine Betätigungsnase angeordnet, die in betätigter Stellung des Betätigungselements an einem Befestigungsabschnitt eines Halteelements eingehakt ist.

Aufgabe der vorliegenden Erfindung ist es, eine Anschlussklemme zur Verfügung zu stellen, die es in zuverlässiger Weise ermöglicht, den Klemmschenkel des Federelements in der Freigabestellung mit dem Auslöseelement zu verrasten, bei bauraumgünstiger Anordnung und komfortabler Bedienung.

Diese Aufgabe wird durch einen Gegenstand mit den Merkmalen des Anspruchs 1 gelöst.

Demnach weist das Auslöseelement ein Rückstellelement auf. Das Betätigungselement ist ausgebildet, auf das Rückstellelement einzuwirken, um das Auslöseelement in Richtung der Raststellung vorzuspannen, wenn das Betätigungselement zum Überführen des Klemmschenkels in die Freigabestellung betätigt wird.

Bei der Anschlussklemme wird die elektrische Leitung elektrisch mit dem elektrischen Kontaktelement kontaktiert, indem bei in die Stecköffnung eingesteckter elektrischer Leitung der Klemmschenkel auf die elektrische Leitung einwirkt und diese federelastisch in Richtung eines Kontakts mit dem Kontaktelement belastet. Um das Anstecken der elektrischen Leitung zu erleichtern, kann der Klemmschenkel des Federelements elastisch durch Betätigung des Betätigungselements ausgelenkt werden, um auf diese Weise den Klemmschenkel in eine Freigabestellung zu überführen, in der ein Raum im Bereich der Stecköffnung freigegeben ist und somit die elektrische Leitung in im Wesentlichen kraftloser Weise in die Stecköffnung eingesteckt oder (alternativ) eine angeschlossene elektrische Leitung in einfacher Weise von der Anschlussklemme entnommen werden kann.

Hierbei ist vorgesehen, dass der Klemmschenkel in der Freigabestellung in Position relativ zu dem Gehäuse gehalten ist. Dadurch ergibt sich eine einfache Handhabung, bei der der Klemmschenkel zum Anschließen einer elektrischen Leitung in die Freigabestellung überführt werden kann, um ein im Wesentlichen kraftloses Anstecken der elektrischen Leitung an die Anschlussklemme zu ermöglichen.

Um den Klemmschenkel in der Freigabestellung zu halten, weist die Anschlussklemme ein Auslöseelement auf, das einen Auslöseabschnitt ausbildet. Der Klemmschenkel ist dazu ausgestaltet, in der Freigabestellung mit dem Auslöseelement zu verrasten, sodass der Klemmschenkel in der Freigabestellung gehalten ist. Der Auslöseabschnitt ist hierbei ausgebildet, zum Lösen des Klemmschenkels aus der Freigabestellung mit der elektrischen Leitung bei Einstecken in die Stecköffnung zusammenzuwirken.

Das Auslöseelement dient somit zum Verrasten mit dem Klemmschenkel in der Freigabestellung. Durch Betätigen des Betätigungselements kann der Klemmschenkel relativ zu dem Gehäuse verstellt und in die Freigabestellung überführt werden, sodass insbesondere ein einfaches Einstecken einer elektrischen Leitung in die Stecköffnung des Gehäuses zum Anschließen der Leitung an die Anschlussklemme möglich ist.

Das Auslöseelement dient zudem zum Auslösen des Klemmschenkels aus der Freigabestellung, um den Klemmschenkel selbsttätig bei Einstecken der elektrischen Leitung in die Stecköffnung aus der Freigabestellung auszulösen und somit den Klemmschenkel in eine Klemmstellung zu überführen, in der die in die Stecköffnung eingesteckte elektrische Leitung mit dem Kontaktelement der Anschlussklemme elektrisch kontaktiert ist. Hierzu kann der Auslöseabschnitt durch Zusammenwirken mit der elektrischen Leitung ausgelöst werden, sodass die Verrastung des Klemmschenkels mit dem Auslöseelement aufgehoben und der Klemmschenkel somit aus der Freigabestellung gelöst wird.

Dadurch, dass der Auslöseabschnitt des Auslöseelements bei Einstecken der elektrischen Leitung ausgelenkt wird, schließt die Anschlussklemme selbsttätig bei Einstecken der elektrischen Leitung. Es ergibt sich ein einfacher Anschlussvorgang, bei zuverlässigem Kontaktieren der elektrischen Leitung mit dem Kontaktelement durch Klemmwirkung des Klemmschenkels.

Das Auslöseelement ist vorzugsweise zu dem Federelement gesondert und somit als separates Element zusätzlich zum Federelement vorhanden. Das Auslöseelement ist zu dem Gehäuse verstellbar, beispielsweise verkippbar oder verschiebbar, und kann somit zum Auslösen des Klemmschenkels relativ zu dem Gehäuse verstellt werden.

Das Auslöseelement kann beispielsweise aus Metall zum Beispiel als Stanz-Biegeteil geformt sein.

Das Federelement kann beispielsweise als Stanzbiegeteil aus einem elastisch federnden Metallmaterial, zum Beispiel einem Federstahl, geformt sein.

Das Auslöseelement weist ein Rückstellelement auf, das zum Zusammenwirken mit dem Betätigungselement bei Bewegen des Betätigungselements relativ zu dem Gehäuse ausgebildet ist. Wird das Betätigungselement zum Überführen des Klemmschenkels in die Freigabestellung relativ zu dem Gehäuse bewegt, so wirkt das Betätigungselement auf das Rückstellelement an dem Auslöseelement ein und stellt dadurch das Auslöseelement in Richtung der Raststellung zurück. Durch Zusammenwirken mit dem Betätigungselement wird das Auslöseelement somit, wenn der Klemmschenkel in die Freigabestellung überführt wird, in Richtung der Raststellung in die Raststellung gebracht und dort gehalten, sodass das Auslöseelement zuverlässig mit dem Klemmschenkel verrasten kann.

Aufgrund der Vorspannung des Auslöseelements durch Einwirken des Betätigungselements auf das Rückstellelement kann die Verrastung des Klemmschenkels mit dem Auslöseelement bei Überführen in die Freigabestellung zuverlässig hergestellt werden, bei komfortabler Bedienung durch einen Nutzer.

In einer Ausgestaltung ist das Rückstellelement durch Einwirken des Betätigungselements elastisch an dem Auslöseelement verformbar. Das Rückstellelement kann in sich elastisch verformbar sein, beispielsweise indem das Rückstellelement als elastisch verformbare Lasche geformt ist. Das Rückstellelement kann aber auch in sich (im Wesentlichen) starr ausgebildet sein und elastisch zum Beispiel an einem Verformungsabschnitt relativ zu einem (sonstigen) Körper des Auslöseelements verstellbar sein.

In einer Ausgestaltung ist das Auslöseelement um eine Kippachse aus der Raststellung heraus relativ zu dem Gehäuse verkippbar. Durch Einwirken einer elektrischen Leitung bei Einstecken in die Stecköffnung wird das Auslöseelement relativ zu dem Gehäuse verkippt, sodass dadurch die Verrastung des Auslöseelements mit dem Klemmschenkel aufgehoben wird.

In einer Ausgestaltung stehen das Rückstellelement und der Auslöseabschnitt in unterschiedliche Richtungen von der Kippachse ab.

Der Auslöseabschnitt kann beispielsweise als Flächenabschnitt geformt sein, um mit einer elektrischen Leitung bei Einstecken in die Stecköffnung zusammenzuwirken, und kann beispielsweise an einer ersten Seite von der Kippachse abstehen. Durch Zusammenwirken mit der elektrischen Leitung bei Einstecken in die Stecköffnung kann das Auslöseelement somit beispielsweise entlang einer ersten Kipprichtung um die Kippachse verkippt werden.

Das Rückstellelement kann demgegenüber an einer von der ersten Seite abgewandten, zweiten Seite von der Kippachse abstehen. Durch Zusammenwirken mit dem Betätigungselement bei Betätigen des Betätigungselements aus der nicht betätigten Stellung in die betätigte Stellung wird das Auslöseelement in eine der ersten Kipprichtung entgegengesetzte, zweite Kipprichtung belastet und somit in die zweite Kipprichtung vorgespannt, sodass der Klemmschenkel des Federelements zuverlässig mit dem Auslöseelement verrasten kann.

In einer Ausgestaltung ist das Rückstellelement in einer zu der Kippachse senkrechten Ebene elastisch durch Einwirken des Betätigungselements verformbar. Bei Einwirken des Betätigungselements verbleibt das Rückstellelement nicht starr in Position an dem Auslöseelement, sondern wird elastisch verformt. Dies erfolgt in der zu der Kippachse senkrechten Ebene und somit entlang der zweiten Kipprichtung, in die das Betätigungselement auf das Rückstellelement einwirkt. Das Auslöseelement wird durch Einwirken das Betätigungselements somit nicht starr mitbewegt, sondern aufgrund der elastischen Verformung an dem Rückstellelement elastisch in Richtung der Raststellung vorgespannt, sodass das Auslöseelement zuverlässig mit dem Klemmschenkel in der Freigabestellung verrasten kann.

Das Betätigungselement kann grundsätzlich in beliebiger Weise relativ zu dem Gehäuse bewegbar sein, beispielsweise relativ zu dem Gehäuse verschiebbar oder verschwenkbar. Das Betätigungselement ist hierzu bewegbar an dem Gehäuse oder einem zu dem Gehäuse ortsfesten Bauteil, zum Beispiel dem Kontaktelement, gelagert und kann somit zum Überführen des Klemmschenkels in die Freigabestellung relativ zu dem Gehäuse bewegt werden.

In einer Ausgestaltung ist das Betätigungselement zum Überführen des Klemmschenkels in die Freigabestellung aus einer nicht betätigten Stellung in eine betätigte Stellung relativ zu dem Gehäuse verschwenkbar. Das Betätigungselement ist somit schwenkbar gelagert und dazu beispielsweise an dem Gehäuse oder einem zu dem Gehäuse ortsfesten Bauteil, zum Beispiel dem Kontaktelement, schwenkbar abgestützt.

In anderer Ausgestaltung kann das Betätigungselement beispielsweise relativ zu dem Gehäuse linear oder entlang einer gekrümmten Bewegungsbahn verschiebbar sein.

In einer Ausgestaltung weist das Betätigungselement ein das Betätigungselement schwenkbar an dem Gehäuse lagerndes Achselement, einen durch einen Nutzer betätigbaren Betätigungsabschnitt, einen das Achselement mit dem Betätigungsabschnitt verbindenden Hebelabschnitt und einen an dem Hebelabschnitt angeordneten Wirkabschnitt zum Einwirken auf den Klemmschenkel auf. Während der Betätigungsabschnitt von außerhalb des Gehäuses zugänglich ist, beispielsweise indem ein Nutzer über ein Werkzeug, zum Beispiel einen Schraubendreher, oder alternativ manuell auf den Betätigungsabschnitt einwirken kann, steht der Wirkabschnitt mit dem Klemmschenkel des Federelements in Wirkverbindung. Durch Verstellen des Betätigungselements wird somit über den Wirkabschnitt eine Verstellkraft auf den Klemmschenkel ausgeübt, sodass insbesondere bei Verstellen des Betätigungselements aus einer nicht betätigten Stellung in eine betätigte Stellung der Klemmschenkel mitgenommen und somit in Richtung der Freigabestellung bewegt wird.

Das Betätigungselement ist dabei über das Achselement schwenkbar an dem Gehäuse gelagert und ist somit um die Schwenkachse relativ zu dem Gehäuse schwenkbar. Das Achselement ist über einen Hebelabschnitt mit dem Betätigungsabschnitt verbunden. An dem Hebelabschnitt ist der Wirkabschnitt zum Einwirken auf den Klemmschenkel zum Verstellen des Klemmschenkels relativ zum Gehäuse angeordnet.

In einer Ausgestaltung weist der Klemmschenkel einen Klemmabschnitt zum Einwirken auf die elektrische Leitung und eine Stellkante auf. Die Stellkante ist, betrachtet entlang der Schwenkachse, an einer Seite des Klemmschenkels axial neben dem Klemmabschnitt angeordnet. Das Betätigungselement ist ausgebildet, zum Verstellen des Klemmschenkels über den Wirkabschnitt ausschließlich auf die Stellkante an der Seite des Klemmschenkels einzuwirken. Das Betätigungselement ist dadurch dazu ausgestaltet, einseitig auf den Klemmschenkel einzuwirken. So ist die an dem Klemmschenkel geformte Stellkante bei dieser Ausgestaltung axial neben einem Klemmabschnitt an einer Seite des Klemmschenkels angeordnet. Ausschließlich auf diese Stellkante wirkt das Betätigungselement über den Wirkabschnitt ein, wenn das Betätigungselement zum Verstellen des Klemmschenkels bewegt wird. Das Betätigungselement wirkt damit ausschließlich an der ersten Seite auf den Klemmschenkel ein, um Verstellkräfte zum Verstellen des Klemmschenkels in das Federelement einzuleiten.

Weil der Wirkabschnitt bei dieser Ausgestaltung lediglich einseitig auf den Klemmschenkel einwirkt, kann die Anschlussklemme bauraumgünstig geformt sein. So kann der Hebelabschnitt beispielsweise das Achselement lediglich einseitig mit dem Betätigungselement verbinden, wobei hierzu der Hebelabschnitt beispielsweise, betrachtet entlang der Schwenkachse, axial neben dem Klemmschenkel angeordnet ist und dabei der Seite des Klemmschenkels zugewandt ist, an dem die Stellkante geformt ist. An der der ersten Seite abgewandten, zweiten Seite des Klemmschenkels befindet sich demgegenüber kein (weiterer) Hebelabschnitt, sodass das Betätigungselement lediglich einseitig um das Federelement herumgreift, um das Achselement innerhalb des Gehäuses zu lagern und das Betätigungselement von außerhalb des Gehäuses zugänglich zu machen.

Vorzugsweise ist das Betätigungselement über das Achselement einseitig an dem Gehäuse gelagert. Beispielsweise kann das Achselement axial (betrachtet entlang der Schwenkachse) neben dem Kontaktelement an dem Gehäuse gelagert sein, sodass das Achselement zur schwenkbaren Lagerung des Betätigungselements an dem Gehäuse außerhalb eines mit der Stecköffnung fluchtenden Bereichs an dem Gehäuse angeordnet ist, in den hinein die elektrische Leitung bei Anschließen an die Anschlussklemme eingeführt wird.

In einer Ausgestaltung ist der Wirkabschnitt dazu ausgebildet, gleitend an der Stellkante anzuliegen. Bei einem Verstellen des Betätigungselements zum Verstellen des Klemmschenkels gleitet der Wirkabschnitt an der Stellkante, sodass darüber Stellkräfte in den Klemmschenkel eingeleitet werden und der Klemmschenkel relativ zum Gehäuse verstellt wird.

In einer Ausgestaltung definiert das Gehäuse einen Aufnahmeraum, in den hinein die elektrische Leitung durch Einstecken in die Stecköffnung einführbar ist. Der Auslöseabschnitt erstreckt sich in dem Aufnahmeraum zum Zusammenwirken mit der elektrischen Leitung. Insbesondere kann die elektrische Leitung entlang einer Steckrichtung in die Stecköffnung einsteckbar sein, wobei der Auslöseabschnitt sich näherungsweise quer zur Steckrichtung in dem Aufnahmeraum erstreckt.

In einer Ausgestaltung weist das Auslöseelement einen Rastabschnitt auf, mit dem der Klemmschenkel in der Freigabestellung verrastet ist, um den Klemmschenkel dadurch in der Freigabestellung zu halten.

In einer Ausgestaltung weist das Auslöseelement zumindest einen von dem Auslöseabschnitt vorstehenden Lagerschenkel auf. Das Auslöseelement ist über den zumindest einen Lagerschenkel verstellbar an dem Gehäuse gelagert. Beispielsweise kann der Lagerschenkel zu dem Auslöseabschnitt umgebogen sein, beispielsweise um einen Winkel von näherungsweise 90°, sodass der Auslöseabschnitt quer zur Steckrichtung (entlang derer eine elektrische Leitung in die Stecköffnung einsteckbar ist) und entlang der Schwenkachse (um die das Betätigungselement relativ zu dem Gehäuse verschwenkbar ist) in dem Aufnahmeraum innerhalb des Gehäuses erstreckt ist, der Lagerschenkel sich aber entlang einer zur Schwenkachse näherungsweise senkrechten Ebene erstreckt. Über den Lagerschenkel ist das Auslöseelement relativ zu dem Gehäuse, beispielsweise an dem ortsfest im Gehäuse festgelegten Kontaktelement, gelagert, sodass das Auslöseelement relativ zu dem Gehäuse verstellt, beispielsweise verkippt, werden kann.

In einer Ausgestaltung ist das Rückstellelement an dem zumindest einen Lagerschenkel geformt. Das Rückstellelement kann beispielsweise als Lasche integral und einstückig an dem Lagerschenkel geformt sein und von dem zumindest einen Lagerschenkel abstehen.

Beispielsweise kann der Lagerschenkel sich hin zu einer ersten Seite von einer Kippachse, um die der Lagerschenkel verkippbar gelagert ist, erstrecken, während das Rückstellelement hin zu einer zweiten Seite von der Kippachse absteht.

In einer Ausgestaltung ist das Rückstellelement elastisch durch Einwirken des Betätigungselements relativ zu dem Lagerschenkel verformbar. Das Rückstellelement kann insbesondere in sich elastisch verformbar sein und kann somit durch Einwirken des Betätigungselements verformt werden, um eine elastische Spannkraft an dem Auslöseelement zum Vorspannen des Auslöseelements in Richtung der Raststellung zu bewirken.

In einer Ausgestaltung ist an dem zumindest einen Lagerschenkel ein Rastabschnitt geformt, der zum Verrasten mit dem Klemmschenkel in der Freigabestellung ausgestaltet ist. Der Rastabschnitt kann beispielsweise als Vorsprung oder Stufe an dem zumindest einen Lagerschenkel geformt sein, sodass der Klemmschenkel in der Freigabestellung mit dem Rastabschnitt verrasten kann und somit in der Freigabestellung über das Auslöseelement in Position relativ zu dem Gehäuse gehalten ist.

In einer Ausgestaltung weist der zumindest eine Lagerschenkel eine Lageröffnung zum verstellbaren Lagern des Auslöseelements auf. Beispielsweise kann an dem Gehäuse oder an dem ortsfest zum Gehäuse festgelegten Kontaktelement ein Lagerelement geformt sein, das in die Lageröffnung des Lagerschenkels eingreift und somit eine Kipplagerung für das Auslöseelement relativ zu dem Gehäuse schafft.

In einer Ausgestaltung weist das Kontaktelement einen Kontaktabschnitt zum elektrischen Kontaktieren mit der elektrischen Leitung und einen ein Lagerelement ausbildenden Stützabschnitt auf. Der zumindest eine Lagerschenkel ist hierbei an dem Lagerelement des Stützabschnitts gelagert, beispielsweise indem das Lagerelement in eine Lageröffnung an dem Lagerschenkel eingreift und somit eine Schwenklagerung für das Auslöseelement relativ zu dem Kontaktelement und somit relativ zu dem Gehäuse schafft.

Das Kontaktelement kann beispielsweise eine U-Form aufweisen, bei der der Kontaktabschnitt flächig erstreckt ist und über einen zu dem Kontaktabschnitt umgebogenen Verbindungsabschnitt mit dem Stützabschnitt verbunden ist. Der Stützabschnitt kann hierbei näherungsweise parallel zum Kontaktabschnitt erstreckt sein und ist wie der Kontaktabschnitt zu dem Verbindungsabschnitt umgebogen, sodass der Verbindungsabschnitt die Basis der U-Form und der Kontaktabschnitt an der einen Seite und der Stützabschnitt an der anderen Seite Schenkel der U-Form ausbilden.

In einer Ausgestaltung weist das Auslöseelement zwei Lagerschenkel auf, die jeweils zu dem Auslöseabschnitt umgebogen sind und über den Auslöseabschnitt miteinander verbunden sind. Das Auslöseelement kann in diesem Fall beispielsweise eine U-Form ausbilden, bei der die Lagerschenkel parallel zueinander erstreckt sind und Schenkel der U-Form bereitstellen, während der Auslöseabschnitt die Lagerschenkel miteinander verbindet und somit eine Basis der U-Form schafft.

Das Rückstellelement ist hierbei vorzugsweise an einem der Lagerschenkel geformt, beispielsweise als elastisch zu dem zugeordneten Lagerschenkel auslenkbare Lasche.

Das Auslöseelement kann beispielsweise als integrales Blechelement, zum Beispiel als Stanzbiegeteil ausgestaltet sein.

In einer Ausgestaltung ist das Betätigungselement, wenn sich der Klemmschenkel in der Freigabestellung befindet, unabhängig von dem Klemmschenkel relativ zu dem Gehäuse bewegbar. Insbesondere kann das Betätigungselement zum Überführen des Klemmschenkels in die Freigabestellung aus einer nicht betätigten Stellung in eine betätigte Stellung relativ zu dem Gehäuse verschwenkt werden. Ist der Klemmschenkel in die Freigabestellung überführt worden, kann das Betätigungselement aus der betätigten Stellung zurück in Richtung der nicht betätigten Stellung verschwenkt werden, wobei der Klemmschenkel in der Freigabestellung verbleibt, indem der Klemmschenkel durch Verrastung mit dem Auslöseelement in Position relativ zu dem Gehäuse gehalten ist und somit nicht mitbewegt wird.

In einer Ausgestaltung ist das Federelement als Zugfeder ausgebildet. In diesem Fall ist der Klemmschenkel des Federelements dazu ausgebildet, die elektrische Leitung durch Federkraft in Anlage mit dem Kontaktelement zu ziehen. An dem Klemmschenkel kann in diesem Fall beispielsweise eine Öffnung geformt sein, durch die die elektrische Leitung bei Einstecken in die Stecköffnung des Gehäuses hindurchgeführt werden kann, um nach Auslösen des Klemmschenkels aus der Freigabestellung die elektrische Leitung in klemmenden Kontakt mit dem Kontaktelement zu ziehen.

Alternativ kann das Federelement als Druckfeder ausgebildet sein. In diesem Fall ist der Klemmschenkel dazu ausgebildet, die elektrische Leitung durch Federkraft in Anlage mit dem Kontaktelement zu drücken. Bei Einstecken in die Stecköffnung gelangt die elektrische Leitung in einen Raum zwischen dem Klemmschenkel und dem Kontaktelement, wobei nach Auslösen des Klemmschenkels aus der Freigabestellung der Klemmschenkel auf die elektrische Leitung einwirkt und diese in Anlage mit dem Kontaktelement drückt.

Das Federelement kann beispielsweise einen Stützschenkel aufweisen, über den das Federelement an dem Gehäuse und/oder dem Kontaktelement abgestützt und in Position an dem Gehäuse und/oder dem Kontaktelement gehalten ist. Zu dem Stützschenkel ist der Klemmschenkel elastisch auslenkbar, wobei in der Freigabestellung der Klemmschenkel so ausgelenkt ist, dass das Federelement elastisch gespannt ist und der Klemmschenkel nach dem Lösen aus der Freigabestellung in elastisch vorgespannter Weise aus der Freigabestellung heraus bewegt wird.

Der der Erfindung zugrunde liegende Gedanke soll nachfolgend anhand der in den Figuren dargestellten Ausführungsbeispiele näher erläutert werden. Es zeigen:
- Fig. 1A: eine Seitenansicht eines Ausführungsbeispiels einer Anschlussklemme, in einer nicht betätigten Stellung eines Betätigungselements;
- Fig. 1B: die Seitenansicht der Anschlussklemme, mit dem Betätigungselement in einer betätigten Stellung;
- Fig. 1C: die Seitenansicht der Anschlussklemme, nach Zurückführen des Betätigungselements in die nicht betätigte Stellung;
- Fig. 2A-2C: perspektivische Ansichten der Anschlussklemme in den Stellungen gemäß Fig. 1A bis 1C;
- Fig. 3A-3C: andere perspektivische Ansichten der Anschlussklemme in den Stellungen gemäß Fig. 1A bis 1C;
- Fig. 4A-4C: Ansichten einer Baugruppe der Anschlussklemme in den Stellungen gemäß Fig. 1A bis 1C;
- Fig. 5A-5C: Ansichten eines rückwärtigen Gehäuseteils der Anschlussklemme zusammen mit der Baugruppe gemäß Fig. 4A bis 4C, in den Stellungen gemäß Fig. 1A bis 1C;
- Fig. 6A: eine Seitenansicht eines anderen Ausführungsbeispiels einer Anschlussklemme, in einer nicht betätigten Stellung eines Betätigungselements;
- Fig. 6B: die Seitenansicht der Anschlussklemme, mit dem Betätigungselement in einer betätigten Stellung;
- Fig. 6C: die Seitenansicht der Anschlussklemme, nach Zurückführen des Betätigungselements in die nicht betätigte Stellung;
- Fig. 7A-7C: perspektivische Ansichten der Anschlussklemme in den Stellungen gemäß Fig. 6A bis 6C; und
- Fig. 8A-8C: Ansichten einer Baugruppe der Anschlussklemme in den Stellungen gemäß Fig. 6A bis 6C.

Fig. 1A-1C bis 5A-5C zeigen ein Ausführungsbeispiel einer Anschlussklemme 1, die ein Gehäuse 10 mit einer darin geformten Stecköffnung 100 zum Einstecken einer elektrischen Leitung 2 entlang einer Steckrichtung E ausbildet.

Das Gehäuse 10 definiert einen Aufnahmeraum 101, in den die elektrische Leitung 2 mit einem abisolierten Leiterende 20 eingeführt wird, wenn sie in die Stecköffnung 100 entlang der Steckrichtung E eingesteckt wird. In einer angeschlossenen Stellung befindet sich die Leitung 2 mit dem abisolierten Leiterende 20 innerhalb des Aufnahmeraums 101 und ist elektrisch über einen Klemmschenkel 120 eines Federelements 12 mit einem Kontaktabschnitt 110 eines elektrischen Kontaktelement 11 in Form eines Strombalkens kontaktiert, sodass die elektrische Leitung 2 elektrisch an die Anschlussklemme 1 angeschlossen ist.

Das Kontaktelement 11 weist einen Stützabschnitt 111 auf, der über einen Verbindungsabschnitt 112 mit dem Kontaktabschnitt 110 verbunden ist. Der Stützabschnitt 111 und der Kontaktabschnitt 110 erstrecken sich näherungsweise parallel zueinander, während der Verbindungsabschnitt 112 als Steg geformt ist und den Kontaktabschnitt 110 mit dem Stützabschnitt 111 verbindet.

Das Federelement 12 weist einen Stützschenkel 121 auf, der an dem Stützabschnitt 111 abgestützt ist, beispielsweise indem der Stützschenkel 121 mit dem Stützabschnitt 111 verschweißt ist, sodass das Federelement 12 darüber zu dem Gehäuse 10 festgelegt ist.

Der Stützschenkel 121 ist über einen gekrümmten Verbindungsabschnitt 122 mit dem Klemmschenkel 120 verbunden. Der Verbindungsabschnitt 122 erstreckt sich um einen zapfenförmigen Gehäuseabschnitt 105 an einem rückwärtigen Gehäuseteil 103 des Gehäuses 10 herum, wie dies aus Fig. 5A-5C ersichtlich ist. Unter Biegen an dem Verbindungsabschnitt 122 ist der Klemmschenkel 120 relativ zu dem Stützschenkel 121 elastisch auslenkbar.

Das Gehäuseteil 103 gemäß Fig. 5A-5C ist mit einem in Fig. 1A-1C bis 3A-3C dargestellten Gehäuseteil 106 zum Komplettieren des Gehäuses 10 zu verbinden. An dem Gehäuseteil 106 ist die Stecköffnung 100 geformt.

Der Klemmschenkel 120 ist elastisch zu dem Stützschenkel 121 auslenkbar, insbesondere derart, dass der Klemmschenkel 120 in einer Freigabestellung (Fig. 1B, 2B, 3B, 4B, 5B) von dem Kontaktabschnitt 110 entfernt ist. Aus der Freigabestellung ist der Klemmschenkel 120 in eine Klemmstellung bewegbar, in der der Klemmschenkel 120 klemmend auf eine an die Anschlussklemme 1 angeschlossene elektrische Leitung 2 einwirkt und diese unter elastischer Vorspannung in Kontakt mit dem Kontaktabschnitt 110 des Kontaktelements 11 drückt und somit die Leitung 2 über ihr Leiterende 20 elektrisch mit dem Kontaktelement 11 kontaktiert.

Bei dem dargestellten Ausführungsbeispiel ist an dem Gehäuse 10 ein Betätigungselement 14 über ein Achselement 140 um eine Schwenkachse D schwenkbar gelagert. Das Betätigungselement 14 kann um die Schwenkachse D relativ zu dem Gehäuse 10 verschwenkt werden, wobei ein Betätigungsabschnitt 141 von außerhalb des Gehäuses 10 zugänglich ist und somit durch einen Nutzer, zum Beispiel händisch oder unter Verwendung eines Werkzeugs, betätigt werden kann.

Das Betätigungselement 14 ist als Hebel ausgebildet, der über das Achselement 140 an einem Ende schwenkbar an dem Gehäuse 10 gelagert ist, sodass das Betätigungselement 14 um die Schwenkachse D zu dem Gehäuse 10 bewegt werden kann. Das Achselement 140 ist an einem Hebelabschnitt 142 geformt, der das Achselement 140 mit dem Betätigungsabschnitt 141 verbindet, sodass der Betätigungsabschnitt 141 in einer Betätigungsöffnung 102 einliegt und von außerhalb des Gehäuses 10 in werkzeugloser Weise bedient werden kann.

Der Hebelabschnitt 142 ist einseitig an dem Betätigungselement 14 geformt. Der Betätigungsabschnitt 141 steht entlang der Schwenkachse D von dem Hebelabschnitt 142 vor. Das Achselement 140 ist derart an dem Hebelabschnitt 142 geformt, dass das Achselement 140 an einer von dem Betätigungsabschnitt 141 abgewandten Seite von dem Hebelabschnitt 142 vorsteht.

Die schwenkbare Lagerung des Betätigungselements 14 über das Achselement 140 an dem Gehäuse 10 erfolgt axial (mit Bezug auf die Schwenkachse D) versetzt zu dem Kontaktelement 11. Insbesondere ist das Achselement 140 axial neben dem Kontaktelement 11 angeordnet und somit außerhalb eines Bereichs des mit der Stecköffnung 100 fluchtenden Aufnahmeraums 101, in den hinein eine elektrische Leitung 2 zum Anschließen an die Anschlussklemme 1 entlang der Steckrichtung E eingesteckt wird.

An dem Hebelabschnitt 142 ist ein Führungsabschnitt 143 in Form einer Stufe ausgebildet, der eine gekrümmte Führungsbahn vorgibt, mit der der Hebelabschnitt 142 gleitend an einer zugeordneten, gekrümmten Führungskante 104 an dem Gehäuse 10 geführt ist, wie dies zum Beispiel aus Fig. 2A-2C ersichtlich ist.

An dem Hebelabschnitt 142 ist ein Wirkabschnitt 144 in Form eines axial entlang der Schwenkachse D von dem Hebelabschnitt 142 vorstehenden Vorsprungs geformt, der zum Zusammenwirken mit dem Klemmschenkel 120 des Federelements 12 dient, insbesondere um durch Betätigen des Betätigungselements 14 in eine Betätigungsrichtung B den Klemmschenkel 120 in Richtung einer Freigabestellung zu bewegen, wie dies im Übergang von Fig. 1A, 2A, 3A, 4A, 5A hin zu Fig. 1B, 2B, 3B, 4B, 5B ersichtlich ist. Der Wirkabschnitt 144 ist exzentrisch zur Schwenkachse D angeordnet und gleitet bei einem Betätigen des Betätigungselements 14 an einer Stellkante 123 einseitig an dem Klemmschenkel 120 entlang, um auf diese Weise eine Stellkraft in den Klemmschenkel 120 einzuleiten und den Klemmschenkel 120 in die Freigabestellung gemäß Fig. 1B, 2B, 3B, 4B, 5B zu überführen.

Die Anschlussklemme 1 weist ein Auslöseelement 13 auf, das einen Auslöseabschnitt 130 ausbildet, der in den Bereich des Aufnahmeraums 101 hinein erstreckt ist. Das Auslöseelement 13 ist bei dem dargestellten Ausführungsbeispiel als integrales Blechelement geformt, das von dem Federelement 12 gesondert ist. Das Auslöseelement 13 weist zwei parallel zueinander erstreckte Lagerschenkel 131 auf, die über den eine Basis ausbildenden Auslöseabschnitt 130 miteinander verbunden sind, sodass sich eine U-förmige Gestalt des Auslöseelements 13 ergibt. Über die Lagerschenkel 131 ist das Auslöseelement 13 an dem Stützabschnitt 111 des Kontaktelements 11 gelagert, indem Lagerelemente 113 in Form von axial zu dem Stützabschnitt 111 vorstehenden Vorsprungselementen in zugeordnete Lageröffnungen 133 an den Lagerschenkeln 131 des Auslöseelements 13 eingreifen und somit eine Kipplagerung für das Auslöseelement 13 relativ zu dem zum Gehäuse 10 ortsfesten Kontaktelement 11 und somit relativ zu dem Gehäuse 10 schaffen.

Das Auslöseelement 13 kann relativ zu dem Stützabschnitt 111 und somit relativ zu dem Gehäuse 10 verkippt werden. Der Auslenkweg des Auslöseelements 13 ist hierbei derart bemessen, dass das Auslöseelement 13 aus einer Raststellung, in der der Klemmschenkel 120 in der Freigabestellung mit dem Auslöseelement 13 verrastet ist, soweit ausgelenkt werden kann, dass der Klemmschenkel 12 aus seiner Verrastung an dem Auslöseelement 13 freigegeben wird.

Das Auslöseelement 13 weist ein Rückstellelement 134 auf, das als federnde Lasche an einem der Lagerschenkel 131 geformt ist und das dazu ausgebildet ist, mit dem Betätigungselement 14 zusammenwirken, wenn das Betätigungselement 14 zum Verstellen des Klemmschenkels 120 in die Freigabestellung betätigt wird.

Zum Überführen des Klemmschenkels 120 in die Freigabestellung kann das Betätigungselement 14 in die Betätigungsrichtung B relativ zu dem Gehäuse 10 verschwenkt werden, um somit den Klemmschenkel 120 relativ zu dem Stützschenkel 121 zu verschwenken, wie dies im Übergang zum Beispiel von Fig. 1A hin zu Fig. 1B ersichtlich ist (die mit "A" gekennzeichneten Figuren zeigen das Betätigungselement 14 in einer nicht betätigten Stellung, bei in einer Klemmstellung befindlichem Klemmschenkel 120; die mit "B" gekennzeichneten Figuren zeigen demgegenüber das Betätigungselement 14 in einer betätigten Stellung, nach Überführen des Klemmschenkels 120 in die Freigabestellung; die mit "C" gekennzeichneten Figuren zeigen das Betätigungselement 14 nach Zurückführen in die nicht betätigte Stellung, wobei der Klemmschenkel 120 in der Freigabestellung verblieben ist; wenn nachfolgend auf Fig. 1A, 1B, 1C Bezug genommen wird, gilt dies entsprechend auch für die Ansichten gemäß Fig. 2A-2C, 3A-3C, 4A-4C und 5A-5C). In der Freigabestellung gemäß Fig. 1B gibt der Klemmschenkel 120 einen mit der Stecköffnung 100 entlang der Steckrichtung E fluchtenden Bereich innerhalb des Aufnahmeraums 101 frei, sodass eine elektrische Leitung 2 ungehindert von dem Klemmschenkel 120 in die Stecköffnung 100 eingesteckt und somit in einer im Wesentlichen kraftlosen Weise an die Anschlussklemme 1 angeschlossen werden kann.

An den Lagerschenkeln 131 des Auslöseelements 13 sind Rastabschnitte 132 in Form von Stufen geformt, die in der Freigabestellung eine Verrastung mit dem Klemmschenkel 120 herstellen. In der Freigabestellung ist der Klemmschenkel 120 somit mit den Lagerschenkeln 131 verrastet und wird somit in der Freigabestellung über das Auslöseelement 13 in Position relativ zu dem Gehäuse 10 gehalten, wie dies aus Fig. 1B ersichtlich ist.

Um eine Verrastung zwischen dem Klemmschenkel 120 und dem Auslöseelement 13 herzustellen, wirkt das Betätigungselement 14, wenn es aus der nicht betätigten Stellung (Fig. 1A) in die betätigte Stellung (Fig. 1B) überführt wird, am Ende des Betätigungswegs mit einem axial entlang der Schwenkachse D von dem Hebelabschnitt 142 vorstehenden, durch einen Vorsprung geformten Spannabschnitt 145 auf das Rückstellelement 134 in Form der Lasche an dem Auslöseelement 13 ein, drückt dadurch auf das Rückstellelement 134 und verformt das Rückstellelement 134 elastisch, wie dies aus Fig. 1B ersichtlich ist. Dadurch wird an dem Auslöseelement 13 eine Vorspannkraft in Richtung der Raststellung bereitgestellt, sodass der Klemmschenkel 120 zuverlässig mit dem Auslöseelement 13 verrasten kann.

Bei einem Überführen in die Freigabestellung gleitet der Klemmschenkel 120 mit einem am Ende des Klemmschenkels 120 geformten Klemmabschnitt 124 auf die Rastabschnitte 132 an den Lagerschenkeln 131 des Auslöseelements 13 auf und lenkt dadurch das Auslöseelement 13 geringfügig aus der Raststellung aus. Aufgrund der Vorspannung über das Rückstellelement 134 gelangt das Auslöseelement 13 nach Passieren der Rastabschnitte 132 durch den Klemmabschnitt 124 zurück in die Raststellung, sodass die Verrastung des Auslöseelements 13 mit dem Klemmschenkel 120 hergestellt wird.

Der Auslöseabschnitt 130 des Auslöseelements 13 dient zum Zusammenwirken mit einer in die Stecköffnung 100 eingesteckten elektrischen Leitung 2, insbesondere um die elektrische Leitung 2 selbsttätig unter Auslösen des Klemmschenkels 120 an die Anschlussklemme 1 anzuschließen. Wird eine elektrische Leitung 2 entlang der Steckrichtung E in die Stecköffnung 100 eingesteckt, so wirkt die elektrische Leitung 2 mit einem eingesteckten Leiterende 20 auf den Auslöseabschnitt 130 innerhalb des Aufnahmeraums 101 des Gehäuses 10 ein und verstellt das Auslöseelement 13. Dadurch wird das Auslöseelement 13 relativ zu dem Klemmschenkel 120 bewegt, sodass der Klemmschenkel 120 außer Eingriff von den Rastabschnitten 132 an den Lagerschenkel 131 des Auslöseelements 13 gelangt und der Klemmschenkel 120 somit aus der Freigabestellung freigegeben wird. Aufgrund der elastischen Federvorspannung an dem Klemmschenkel 120 schnappt der Klemmschenkel 120 somit in Anlage mit der eingesteckten elektrischen Leitung 2 und verklemmt diese mit dem Kontaktelement 11, sodass darüber die elektrische Leitung 2 mit dem (abisolierten) Leiterende 20 gegen das Kontaktelement 11 gedrückt und somit elektrisch mit dem Kontaktelement 11 kontaktiert wird.

Die Lagerelemente 113 an dem Stützabschnitt 111 des Kontaktelements 11 definieren eine Kippachse zum Verkippen des Auslöseelements 13 relativ zu dem Gehäuse 10. Die Lagerschenkel 131 und der die Lagerschenkel 131 miteinander verbindende Auslöseabschnitt 130 stehen hierbei an einer ersten Seite (in den Darstellungen nach unten) von der Kippachse ab. Das Rückstellelement 134 steht demgegenüber an einer zweiten Seite (in den Darstellungen nach oben) von der Kippachse ab, sodass sich der Auslöseabschnitt 130 und das Rückstellelement 134 zu unterschiedlichen Seiten von der Kippachse erstrecken.

Wirkt eine elektrische Leitung 2 auf den Auslöseabschnitt 130 ein, so wird das Auslöseelement 13 zum Lösen der Verrastung in eine erste Kipprichtung an dem Stützabschnitt 111 verkippt. Wirkt das Betätigungselement 14 demgegenüber vorspannend auf das Rückstellelement 134 ein, so wirkt die Vorspannung in eine der ersten Kipprichtung entgegengesetzte, zweite Kipprichtung und somit in Richtung der Raststellung zum Verrasten des Auslöseelements 13 mit dem Klemmschenkel 120.

Bei einem Verstellen des Betätigungselements 14 aus der nicht betätigten Stellung (Fig. 1A) in die betätigte Stellung (Fig. 1B) wirkt der Wirkabschnitt 144 auf die Stellkante 123 ein und gleitet dabei entlang der Stellkante 123, sodass der Klemmschenkel 120 in die Freigabestellung bewegt wird, wie dies im Übergang von Fig. 1A hin zu Fig. 1B ersichtlich ist. Das Betätigungselement 14 wirkt bei dem dargestellten Ausführungsbeispiel ausschließlich auf die Stellkante 123 und somit einseitig auf den Klemmschenkel 120 ein, indem der Wirkabschnitt 144 mit der Stellkante 123 in Wirkverbindung steht. Aufgrund der einseitigen Anordnung und Ausgestaltung des Betätigungselements 14 ist das Betätigungselement 14 mit dem Hebelabschnitt 142 außerhalb eines Bereichs des Aufnahmeraums 101 angeordnet, in den hinein die elektrische Leitung 2 zum Anschließen an die Anschlussklemme 1 eingeführt wird. Es ergibt sich eine bauraumgünstige Anordnung.

Der Klemmabschnitt 124 bildet eine Klemmkante aus, mit der der Klemmschenkel 120 bei angeschlossener elektrischer Leitung 2 klemmend auf das Leiterende 20 einwirkt.

Das Betätigungselement 14 wird zum Überführen des Klemmschenkels 120 in die Freigabestellung aus der nicht betätigten Stellung (Fig. 1A) in die betätigte Stellung (Fig. 1B) überführt und bewegt dadurch den Klemmschenkel 120 in die Freigabestellung, in der der Klemmschenkel 120 mit dem Auslöseelement 13 verrastet ist. Nach Überführen des Klemmschenkels 120 in die Freigabestellung kann das Betätigungselement 14 zurück in die nicht betätigte Stellung bewegt werden, in der der Betätigungsabschnitt 141 dem Gehäuse angenähert ist und beispielsweise flach in einer zugeordneten Aufnahmeöffnung an dem Gehäuse 10 einliegt, wie dies aus Fig. 1C ersichtlich ist.

Soll eine angeschlossene elektrische Leitung 2 wiederum von der Anschlussklemme 2 gelöst werden, kann das Betätigungselement 14 in die Betätigungsrichtung B verschwenkt werden, sodass der Klemmschenkel 120 wiederum in die Freigabestellung gemäß Fig. 1B überführt wird. Die elektrische Leitung 2 kann somit im Wesentlichen kraftlos aus der Anschlussklemme 1 entnommen werden. In der Freigabestellung ist der Klemmschenkel 120 erneut mit dem Auslöseabschnitt 130 verrastet, sodass bei Einstecken einer elektrischen Leitung 2 diese wiederum auf den Auslöseabschnitt 130 einwirkt und dadurch die Verrastung des Klemmschenkels 120 aufgehoben wird. Die elektrische Leitung 2 wird somit wiederum automatisch unter selbsttätigem Auslösen des Klemmschenkels 120 an die Anschlussklemme 1 angeschlossen.

Fig. 6A-6C bis 8A-8C zeigen ein weiteres Ausführungsbeispiel einer Anschlussklemme 1, die funktional weitestgehend dem Ausführungsbeispiel gemäß Fig. 1A-1C bis 5A-5C gleicht.

Im Unterschied zu dem Ausführungsbeispiel gemäß Fig. 1A-1C bis 5A-5C ist bei dem Ausführungsbeispiel gemäß Fig. 6A-6C das Auslöseelement 13 dadurch verkippbar an dem Stützabschnitt 111 des Kontaktelements 11 gelagert, dass Enden 135 der Lagerschenkel 131 des Auslöseelements 13 in zugeordnete Lageröffnungen 114 in Form von Aussparungen an dem Stützabschnitt 111 eingreifen, wie dies zum Beispiel aus Fig. 6A ersichtlich ist (wiederum zeigen die mit "A" gekennzeichneten Figuren das Betätigungselement 14 in einer nicht betätigten Stellung, bei in einer Klemmstellung befindlichem Klemmschenkel 120; die mit "B" gekennzeichneten Figuren zeigen demgegenüber das Betätigungselement 14 in einer betätigten Stellung, nach Überführen des Klemmschenkels 120 in die Freigabestellung; die mit "C" gekennzeichneten Figuren zeigen das Betätigungselement 14 nach Zurückführen in die nicht betätigte Stellung, wobei der Klemmschenkel 120 in der Freigabestellung verblieben ist; wenn nachfolgend auf Fig. 6A, 6B, 6C Bezug genommen wird, gilt dies entsprechend auch für die Ansichten gemäß Fig. 7A-7C und 8A-8C). Analog wie bei dem Ausführungsbeispiel gemäß Fig. 1A-1C bis 5A-5C ist dadurch das Auslöseelement 13 relativ zu dem Stützabschnitt 111 und dadurch relativ zu dem Gehäuse 10 verkippbar.

An einem der Lagerschenkel 131 ist ein Rückstellelement 134 geformt. Das Rückstellelement 134 ist durch eine Lasche ausgebildet und dazu ausgestaltet, bei Überführen des Betätigungselements 14 aus der nicht betätigten Stellung (Fig. 6A) in die betätigte Stellung (Fig. 6B) mit dem Betätigungselement 14 zusammenzuwirken, indem das Betätigungselement 14 mit einem Spannabschnitt 145 auf das Rückstellelement 134 drückt, dieses dadurch elastisch verformt und somit das Auslöseelement 13 in Richtung seiner Raststellung vorspannt.

Im Unterschied zu dem Ausführungsbeispiel gemäß Fig. 1A-1C bis 5A-5C ist der Spannabschnitt 145 als Vorsprung an einer vorderen Kante des Hebelabschnitts 142 geformt und ist in der Schwenkebene des Betätigungselements 14 an dem Hebelabschnitt 142 ausgeformt, steht aber nicht axial entlang der Schwenkachse D von dem Hebelabschnitt 142 vor.

Ansonsten ist das Ausführungsbeispiel gemäß Fig. 6A-6C bis 8A-8C funktional dem Ausführungsbeispiel gemäß Fig. 1A-1C bis 5A-5C identisch, sodass auf die vorangehenden Erläuterungen verwiesen werden soll, die für das Ausführungsbeispiel gemäß Fig. 6A-6C bis 8A-8C ebenso gelten.

Der der Erfindung zugrunde liegende Gedanke ist nicht auf das vorangehend beschriebene Ausführungsbeispiel beschränkt, sondern lässt sich auch in anderer Weise verwirklichen.

Bei dem dargestellten Ausführungsbeispiel ist das Betätigungselement zum einseitigen Einwirken auf den Klemmschenkel des Federelements ausgestaltet. Dies ist jedoch nicht zwingend. Das Betätigungselement kann auch beidseitig an voneinander abliegenden Stellkanten auf den Klemmschenkel des Federelements einwirken.

Das Betätigungselement kann grundsätzlich an beliebigen Orten und in beliebiger Weise schwenkbar oder in sonstiger Weise bewegbar an dem Gehäuse oder an einem zu dem Gehäuse ortsfesten Bauteil gelagert sein.

### Bezugszeichenliste

- 1: Anschlussklemme
- 10: Gehäuse
- 100: Stecköffnung
- 101: Aufnahmeraum
- 102: Öffnung
- 103: Gehäuseteil
- 104: Führungskante
- 105: Gehäuseabschnitt
- 106: Gehäuseteil
- 11: Kontaktelement (Strombalken)
- 110: Kontaktabschnitt
- 111: Stützabschnitt
- 112: Verbindungsabschnitt
- 113: Lagerelement
- 114: Öffnung
- 12: Klemmfeder
- 120: Klemmschenkel
- 121: Stützschenkel
- 122: Verbindungsabschnitt
- 123: Stellkante
- 124: Klemmabschnitt
- 13: Auslöseelement
- 130: Auslöseabschnitt
- 131: Lagerschenkel
- 132: Rastabschnitt
- 133: Lageröffnung
- 134: Rückstellelement
- 135: Enden
- 14: Betätigungselement
- 140: Achselement
- 141: Betätigungsabschnitt
- 142: Hebelabschnitt
- 143: Führungsabschnitt
- 144: Wirkabschnitt
- 145: Spannabschnitt
- 2: Leitung
- 20: Leiterende
- B: Betätigungsrichtung
- D: Schwenkachse
- E: Steckrichtung

## Patentansprüche

1. Anschlussklemme (1) zum Anschließen einer elektrischen Leitung (2), mit
einem Gehäuse (10), das eine Stecköffnung (100) aufweist, in die die elektrische Leitung (2) zum Anschließen an die Anschlussklemme (1) einsteckbar ist,
einem an dem Gehäuse (10) angeordneten Kontaktelement (11) zum elektrischen Kontaktieren mit der elektrischen Leitung (2),
einem Federelement (12), das einen Klemmschenkel (120) zum Einwirken auf die elektrische Leitung (2) aufweist, um die elektrische Leitung (2) in Kontakt mit dem Kontaktelement (11) zu bringen,
einem Betätigungselement (14), das zum Verstellen des Klemmschenkels (120) relativ zu dem Gehäuse (10) bewegbar ist, wobei der Klemmschenkel (120) durch Betätigung des Betätigungselements (14) in eine Freigabestellung elastisch relativ zu dem Gehäuse (10) verstellbar ist, und
ein relativ zu dem Gehäuse (10) verstellbares Auslöseelement (13), das einen Auslöseabschnitt (130) aufweist, wobei der Klemmschenkel (120) ausgebildet ist, in der Freigabestellung mit dem Auslöseelement (13) zu verrasten, wobei der Auslöseabschnitt (130), wenn das Auslöseelement (13) mit dem Klemmschenkel (120) verrastet ist, eine Raststellung relativ zu dem Gehäuse (10) einnimmt und durch Zusammenwirken mit der elektrischen Leitung (2) bei Einstecken der elektrischen Leitung (2) in die Stecköffnung (100) aus der Raststellung heraus bewegbar ist, um den Klemmschenkel (120) aus der Freigabestellung zu lösen,
**dadurch gekennzeichnet, dass** das Auslöseelement (13) ein Rückstellelement (134) aufweist, wobei das Betätigungselement (14) ausgebildet ist, auf das Rückstellelement (134) einzuwirken, um das Auslöseelement (13) in Richtung der Raststellung vorzuspannen, wenn das Betätigungselement (14) zum Überführen des Klemmschenkels (120) in die Freigabestellung betätigt wird.

2. Anschlussklemme (1) nach Anspruch 1, **dadurch gekennzeichnet, dass** das Rückstellelement (134) durch Einwirken des Betätigungselements (14) elastisch an dem Auslöseelement (13) verformbar ist.

3. Anschlussklemme (1) nach Anspruch 1 oder 2, **dadurch gekennzeichnet, dass** das Auslöseelement (13) um eine Kippachse aus der Raststellung heraus relativ zu dem Gehäuse (10) verkippbar ist.

4. Anschlussklemme (1) nach Anspruch 3, **dadurch gekennzeichnet, dass** das Rückstellelement (134) und der Auslöseabschnitt (130) in unterschiedliche Richtungen von der Kippachse abstehen.

5. Anschlussklemme (1) nach Anspruch 3 oder 4, **dadurch gekennzeichnet, dass** das Rückstellelement (134) in einer zu der Kippachse senkrechten Ebene elastisch durch Einwirken des Betätigungselements (14) verformbar ist.

6. Anschlussklemme (1) nach einem der vorangehenden Ansprüche, **dadurch gekennzeichnet, dass** das Betätigungselement (14) zum Überführen des Klemmschenkels (120) in die Freigabestellung aus einer nicht betätigten Stellung in eine betätigte Stellung relativ zu dem Gehäuse (10) verschwenkbar ist.

7. Anschlussklemme (1) nach einem der vorangehenden Ansprüche, **dadurch gekennzeichnet, dass** das Betätigungselement (14) ein schwenkbar an dem Gehäuse (10) gelagertes Achselement (140), einen durch einen Nutzer betätigbaren Betätigungsabschnitt (141), einen das Achselement (140) mit dem Betätigungsabschnitt (141) verbindenden Hebelabschnitt (142) und einen an dem Hebelabschnitt (142) angeordneten Wirkabschnitt (144) zum Einwirken auf den Klemmschenkel (120) aufweist.

8. Anschlussklemme (1) nach Anspruch 7, **dadurch gekennzeichnet, dass** der Hebelabschnitt (142), betrachtet entlang der Schwenkachse (D), axial neben dem Klemmschenkel (120) angeordnet ist.

9. Anschlussklemme (1) nach Anspruch 7 oder 8, **dadurch gekennzeichnet, dass** der Klemmschenkel (120) einen Klemmabschnitt (124) zum Einwirken auf die elektrische Leitung und eine Stellkante (123) aufweist, wobei die Stellkante (123), betrachtet entlang der Schwenkachse (D), an einer Seite des Klemmschenkels (120) axial neben dem Klemmabschnitt (124) angeordnet ist und das Betätigungselement (14) ausgebildet ist, zum Verstellen des Klemmschenkels (120) über den Wirkabschnitt (144) ausschließlich auf die Stellkante (123) an der Seite des Klemmschenkels (120) einzuwirken.

10. Anschlussklemme (1) nach Anspruch 9, **dadurch gekennzeichnet, dass** der Wirkabschnitt (144) gleitend an der Stellkante (123) anliegt.

11. Anschlussklemme (1) nach einem der vorangehenden Ansprüche, **dadurch gekennzeichnet, dass** das Gehäuse (10) einen Aufnahmeraum (101) definiert, in den hinein die elektrische Leitung (2) durch Einstecken in eine Stecköffnung (100) einführbar ist, wobei sich der Auslöseabschnitt (130) in dem Aufnahmeraum (101) zum Zusammenwirken mit der elektrischen Leitung (2) erstreckt.

12. Anschlussklemme (1) nach einem der vorangehenden Ansprüche, **dadurch gekennzeichnet, dass** das Auslöseelement (13) einen Rastabschnitt (132) aufweist, wobei der Klemmschenkel (120) in der Freigabestellung mit dem Rastabschnitt (132) verrastet ist.

13. Anschlussklemme (1) nach einem der vorangehenden Ansprüche, **dadurch gekennzeichnet, dass** das Auslöseelement (13) zumindest einen von dem Auslöseabschnitt (130) vorstehenden Lagerschenkel (131) aufweist, wobei das Auslöseelement (13) über den zumindest einen Lagerschenkel (131) verstellbar zu dem Gehäuse (10) gelagert ist.

14. Anschlussklemme (1) nach Anspruch 13, **dadurch gekennzeichnet, dass** das Rückstellelement (134) an dem zumindest einen Lagerschenkel (131) geformt ist.

15. Anschlussklemme (1) nach Anspruch 14, **dadurch gekennzeichnet, dass** das Rückstellelement (134) als Lasche geformt ist und von dem zumindest einen Lagerschenkel (131) absteht.
